# EUROPÄISCHE PATENTSCHRIFT

(11) **EP 2 528 050 B1**
(45) Veröffentlichungstag und Bekanntmachung des Hinweises auf die Patenterteilung: **27.12.2017**
(21) Anmeldenummer: 12000752.1
(22) Anmeldetag: 04.02.2012
(51) Int. Cl.: G08G 1/16, E04H 6/42, H04N 7/18

(54) **Verfahren und Vorrichtung zur bildlichen Erfassung und Visualisierung von Umgebungsbedingungen an einem von einem Nutzfahrzeug anzufahrenden Hindernis**
Method and device for imaging and visualising ambient conditions of an obstacle approached by a commercial vehicle
Procédé et dispositif de détection et de visualisation imagées de conditions d'environnement sur un véhicule utilitaire s'approchant d'un obstacle

(30) Priorität: 26.05.2011 DE 102011102549
(43) Veröffentlichungstag der Anmeldung: 28.11.2012
(73) Patentinhaber: MAN Truck & Bus AG, 80995 München (DE)
(72) Erfinder: Dörner, Karlheinz, 85757 Karlsfeld (DE)
(74) Vertreter: Liebl, Thomas

(56) Entgegenhaltungen:
- EP-A1- 2 184 208
- EP-A1- 2 418 123
- WO-A1-01/82627
- JP-A- 2002 054 320
- US-A1- 2010 201 815

## Beschreibung

Die Erfindung betrifft ein Verfahren zur bildlichen Erfassung und Visualisierung von Umgebungsbedingungen an einem von einem Nutzfahrzeug, insbesondere von einem Lastkraftwagen und/oder von einem Bus, anzufahrenden Hindernis nach dem Oberbegriff des Anspruchs 1. Ferner betrifft die Erfindung eine Vorrichtung zur bildlichen Erfassung und Visualisierung von Umgebungsbedingungen an einem von einem Nutzfahrzeug, insbesondere von einem Lastkraftwagen und/oder von einem Bus, anzufahrenden Hindernis nach dem Oberbegriff des Anspruchs 13. Ein insbesondere bei Nutzfahrzeugen auftretendes Problem stellt die insbesondere bei Rangierarbeiten eingeschränkte Sicht für den Fahrer dar, ebenso wie die Schwierigkeit, die Fahrzeugabmessungen richtig abzuschätzen bzw. einzuschätzen. Um hier Abhilfe zu schaffen, gibt es bereits Kamera-Monitor-Systeme mit am Fahrzeug bzw. an einem Auflieger eines Fahrzeugs montierten Kameras, mittels denen dem Fahrer das Kamerabild am Fahrerplatz angezeigt wird. Hierfür werden Kamerasysteme eingesetzt, die mit einem fahrzeugseitigen Monitor in Kommunikationsverbindung stehen, um das von der Kamera erfasste Bild auf dem Monitor anzeigen zu können. Der Vorteil der am Fahrzeug angebrachten Kameras kann darin gesehen werden, dass diese immer mitgeführt werden und somit in jeder Situation verfügbar sind. Nachteilig ist jedoch bei der fahrzeugseitigen Anbringung der Kameras zum einen der Verkabelungsaufwand, zum anderen der Reinigungsbedarf der Kamerasysteme und insbesondere die Tatsache, dass die Kameras dem Fahrer oft nicht den Blick auf eine Szenerie bieten können, der für ihn optimal wäre. Beispielsweise an Orten oder Maschinen oder Einrichtungen, an die ein Fahrzeug nahe heranfahren muss bzw. bei denen eine erhöhte Kollisionsgefahr mit anderen Fahrzeugen, Personen oder Objekten besteht, wie zum Beispiel bei engen Einfahrten oder an Gebäudeecken oder bei überstehenden Baldachinen an Hotelanfahrten oder bei Arbeitsmaschinen des Straßenbaus oder bei Laderampen oder bei Erntemaschinen besteht die Gefahr, dass die am Nutzfahrzeug selbst verbauten Kameras nur ein ungenügendes Bild der tatsächlichen Situation wiedergeben. Trotz derartiger assistierender Kamerasysteme ist daher vom Führer eines Nutzfahrzeuges nach wie vor ein immens hoher Konzentrationsaufwand gefordert, um etwaige Kollisionen zu vermeiden.

Aus der DE 10 2005 036 794 A1 ist bereits ein Verfahren und eine Vorrichtung zum Abstellen eines Fahrzeugs an einer Laderampe bekannt, um Kollisionen zwischen Laderampen und Fahrzeugen möglichst zu vermeiden. Konkret ist hier eine zum Beispiel durch eine Kamera gebildete Sensoreinrichtung vorgesehen, die lediglich den Abstand des sich an das Hindernis, hier die Laderampe, annähernden Fahrzeugs erfasst und den so erfassten Abstand mittels einer optischen Anzeigeeinheit im Fahrzeug anzeigt. Ferner kann zusätzlich im Fahrzeugcockpit eine optische Anzeige angeordnet sein, mittels der unter Verweis auf Rückfahrkamerasysteme bzw. kamerabasierte Einparksysteme und damit mittels fahrzeugseitig angeordneter Kameras in der zuvor geschilderten nachteiligen Art und Weise Echtzeitkamerabilder von der Laderampe und deren Umgebungsbereich erfasst und dargestellt werden können. Dieser Bilddarstellung wird dann die von der laderampenseitig angeordneten Sensoreinrichtung gelieferte Abstandsinformation überlagert. Beim Unterschreiten einer vorbestimmten Abstandsposition zwischen dem Fahrzeug und der Laderampe soll ein automatischer Eingriff in die Fahrdynamik erfolgen, und zwar dergestalt, dass die Annäherungsgeschwindigkeit an die Laderampe, vorzugsweise mehrstufig, an den Abstand angepasst wird. Bei dieser Lösung handelt es sich um eine im Wesentlichen rein abstandsmessungsbasierte Verfahrensführung zum Anfahren einer Laderampe, um die Annäherungsgeschwindigkeit des Fahrzeugs zu regeln. Eine derartige Verfahrensführung ist jedoch nicht für sämtliche Annäherungssituationen an ein Hindernis geeignet, da es hier ebenfalls, insbesondere zum Beispiel im seitlichen Bereich des Fahrzeuges, zu Kollisionen kommen kann, die mittels der eben geschilderten Verfahrensführung nicht erfasst werden bzw. nur unzureichend erfasst werden. Aus dem Dokument JP 2002 054320 A ist auch eine bildliche Erfassung von Umgebungsbedingungen von einem Nutzfahrzeug bekannt.

Demgegenüber ist es Aufgabe der vorliegenden Erfindung, ein optimiertes Verfahren zur bildlichen Erfassung und Visualisierung von Umgebungsbedingungen an einem von einem Nutzfahrzeug, insbesondere von einem Lastkraftwagen und/oder von einem Bus, anzufahrenden Hindernis bereitzustellen, mittels dem die Hindernisannäherung in funktionssicherer Weise erfolgen kann. Ferner ist es Aufgabe der vorliegenden Erfindung eine zur Durchführung eines derartigen Verfahrens geeignete Vorrichtung vorzuschlagen. Diese Aufgabe wird gelöst mit den Merkmalen der unabhängigen Patentansprüche. Vorteilhafte Ausgestaltungen sind Gegenstand der jeweiligen Unteransprüche.

Gemäß Anspruch 1 wird ein Verfahren zur bildlichen Erfassung und Visualisierung von Umgebungsbedingungen an einem von einem Nutzfahrzeug, insbesondere von einem Lastkraftwagen und/oder von einem Bus, anzufahrenden wenigstens einen Hindernis vorgeschlagen, bei dem an dem wenigstens einen Hindernis eine Bilderfassungseinrichtung angebracht ist, mittels der nutzfahrzeugspezifische Daten des sich an das wenigstens eine Hindernis annähernden Nutzfahrzeuges bildlich erfasst und mittels einer Übertragungseinrichtung drahtlos an eine nutzfahrzeugseitige Empfängereinheit übertragen und dort mittels einer Anzeigeeinrichtung zur Anzeige gebracht werden. Erfindungsgemäß ist die Bilderfassungseinrichtung durch wenigstens eine Kamera gebildet, die so an dem wenigstens einen Hindernis angebracht ist, dass diese ein vorzugsweise wenigstens zweidimensionales Bild der Hindernisumgebung mitsamt dem sich an das wenigstens eine Hindernis annähernden Nutzfahrzeug aufnimmt, wobei dieses Bild in Echtzeit, das heißt innerhalb einer einen definierten Zeitverzögerungsschwellwert nicht überschreitenden Zeitspanne, an die Empfängereinheit übertragen und von der Anzeigeeinrichtung als vorzugsweise wenigstens zweidimensionales Bild der Hindernisumgebung mitsamt dem sich an das wenigstens eine Hindernis annähernden Nutzfahrzeug angezeigt wird.

Mit einer derartigen Verfahrensführung kann auf einfache Weise durch die wenigstens eine an dem wenigstens einen Hindernis selbst angebrachte Kamera ein Bild übertragen und angezeigt werden, dass die Fahrzeugannäherung an wenigstens ein Hindernis aus einer für den Fahrer optimierten Perspektive zeigt. Beispielsweise kann die Bilderfassungseinrichtung durch wenigstens eine Kamera gebildet sein, die dergestalt am wenigstens einen Hindernis, bevorzugt oberhalb des Nutzfahrzeuges, angebracht ist, dass das jeweilige bzw. das wenigstens eine Hindernis mitsamt dem sich daran annähernden Nutzfahrzeug mittels der wenigstens einen Kamera aus der Vogelperspektive oder in einer Draufsicht aufgenommen wird. Mittels einer derartigen erfindungsgemäßen Lösung bzw. Darstellung der Hindernisumgebung mitsamt dem sich an das Hindernis annähernden Nutzfahrzeug wird somit sichergestellt, dass dem Fahrer eine sehr gute Übersicht über die Anfahrsituation mitsamt Hindernis vermittelt wird, so dass auch schwierige Anfahrsituationen sehr gut gemeistert werden können.

Beispielsweise kann die wenigstens eine Kamera oberhalb einer Abkippkante oder Mulde, zum Beispiel an einer Erntemaschine oder einer Straßenteermaschine oder dergleichen, angebracht werden, die die Anfahrszene dann aus einer geeigneten Perspektive aufnimmt und als Bild an das Fahrzeug bzw. an den Fahrer sendet. Ein anderes Beispiel sind Laderampen, an die Sattelzüge rückwärts heranfahren müssen. Bei Sattelzügen besteht prinzipiell wegen wechselnder Aufleger und des Verkabelungsaufwandes das Problem, dass dort in der Regel keine Rückfahrkameras angebracht werden können bzw. nur mit einem erhöhten Aufwand angebracht werden können, so dass eine an geeigneter Stelle oberhalb der Laderampe angebrachte Kamera ebenfalls wiederum eine Ansicht der Hindernisumgebung mitsamt dem sich annähernden Fahrzeug zur Verfügung stellt, die den Anfahrvorgang erleichtert.

Ein weiteres Anwendungsbeispiel sind Kameras, die im Bereich von hervorstehenden Baldachinen am Hoteleingang angebracht werden können bzw. in der näheren Umgebung eines derartigen Baldachins oder eines Hoteleingangs angebracht werden können, um zum Beispiel Reisebussen die Hotelanfahrt zu erleichtern.

Des Weiteren eignet sich die erfindungsgemäße Lösung insbesondere sehr gut in Verbindung mit Erntemaschinen, die während der Fahrt aufgenommenes Erntegut auf einem Fahrzeug abladen. Wird hier die Kamera so an der Erntemaschine angebracht, dass sie die Fahrzeug-Ladefläche im Wesentlichen von oben her im Blick hat, wird dem Fahrer des Nutzfahrzeuges ein Bild angezeigt, das es ihm ermöglicht, sein Fahrzeug optimal neben der Erntemaschine anzunähern, um das aufgenommene Ladegut in der gewünschten Weise gleichmäßig auf der Ladefläche zu verteilen.

Ein weiterer wesentlicher Vorteil der erfindungsgemäßen Verfahrensführung kann somit darin gesehen werden, dass nicht jedes Fahrzeug individuell mit einer Kamera ausgerüstet werden muss, sondern statt dessen nur mit einer entsprechenden Empfangseinheit, wobei diese, wie dies nachfolgend noch eingehend geschildert wird, zum Beispiel im einfachsten Fall aus einem mobilen Endgerät bestehen kann. Der Verkabelungsaufwand je Fahrzeug wird dadurch deutlich reduziert bzw. entfällt im Falle der Nutzung von mobilen Endgeräten sogar fast vollständig. Ein weiterer Vorteil besteht darin, dass zur Erfassung einer Szene, die dem Fahrer angezeigt werden soll, nur die wenigstens eine hindernisseitige Kamera sauber gehalten werden muss und nicht an jedem Fahrzeug eine Kamera verbaut und gepflegt werden muss. Beispielsweise können bei Hindernissen die Kameras gut geschützt unter einem Dachüberstand des Gebäudes oder hinter einer Glasscheibe etc. angebracht werden, so dass hier der Reinigungs- und Wartungsaufwand zudem überschaubar ist.

Gemäß einer besonders bevorzugten Weiterbildung wird die Datenübertragung zwischen der Übertragungseinrichtung und der nutzfahrzeugseitigen Empfängereinheit bevorzugt erst aktiviert, wenn sich die nutzfahrzeugseitige Empfängereinheit in einem definierten Übertragungs- und/oder Sendebereich der Übertragungseinheit befindet oder diesen erreicht, wobei die Aktivierung selbsttätig erfolgt oder vom Fahrer erst aktiviert werden kann. Damit wird eine Aktivierung des Systems erst dann sichergestellt, gegebenenfalls sogar selbsttätig, wenn sich das Nutzfahrzeug im sicherheitskritischen Bereich befindet.

Gemäß einer weiteren besonders bevorzugten Ausgestaltung der vorliegenden Erfindungsidee wird vorgeschlagen, dass die Bilderfassungseinrichtung durch mehrere voneinander beabstandete Kameras gebildet ist, die die Hindernisumgebung mitsamt dem sich an wenigstens ein Hindernis annähernden Fahrzeug aus unterschiedlichen Blickwinkeln aufnehmen, wobei von der Übertragungseinrichtung und/oder von der Empfängereinheit und/oder von einer mittels der Übertragungseinrichtung und/oder der Empfängereinheit gekoppelten Auswahl- und/oder Anzeigeeinrichtung wenigstens eine Kamera ausgewählt wird, deren Bild fahrzeugseitig zur Anzeige gebracht wird oder zur Anzeige bereitgestellt wird. Mit einer derartigen Weiterbildung steht somit dem Fahrer eines Nutzfahrzeuges eine Auswahlmöglichkeit zur Verfügung, um sich die Hindernisumgebung mitsamt dem sich annähernden Fahrzeug jeweils aus dem benötigten Blickwinkel anzeigen zu lassen, der je nach Anfahrsituation bzw. Hindernisumgebung bzw. Fahrzeug anders sein kann. Es besteht somit die Möglichkeit, dass sich der Fahrer, jeweils individuell angepasst an die jeweilige Anfahrsituation, diejenigen Kamerabilder anzeigen lässt, gegebenenfalls auch mehrere Bilder gleichzeitig anzeigen lässt bzw. diesem angezeigt werden, die die Annäherung mit dem Nutzfahrzeug in optimierter Weise ermöglichen. Diese Erfindungsvariante umfasst somit ausdrücklich auch den Fall, dass sich das Fahrzeug gleichzeitig an mehrere Hindernisse annähert. Mehrere Hindernisse können zum Beispiel zwei ungünstige Hausecken im Rangierbereich sein, wobei dann bevorzugt an jeder der Hausecken oben wenigstens eine Kamera angebracht wäre. Der Fahrer könnte sich dann evtl. mehrere Bilder gleichzeitig anzeigen lassen oder schnell zwischen den Bildern hin- und herschalten. Gemäß einer weiteren besonders bevorzugten Ausführungsform der vorliegenden Erfindungsidee wird vorgeschlagen, dass die Bilderfassungseinrichtung durch jeweils wenigstens eine Kamera, bevorzugt durch jeweils eine einzige Kamera, an mehreren voneinander beabstandeten Hindernissen gebildet ist. In diesem Zusammenhang nimmt dann die jedem der einzelnen Hindernisse zugeordnete wenigstens eine Kamera die jeweilige Hindernisumgebung mitsamt dem sich an das Hindernis annähernden Fahrzeug auf, wobei von der Übertragungseinrichtung und/oder von der Empfängereinheit und/oder von einer mittels der Übertragungseinrichtung und/oder der Empfängereinheit gekoppelten Auswahl- und/oder Anzeigeeinrichtung wenigstens eine Kamera ausgewählt wird, deren Bild fahrzeugseitig zur Anzeige gebracht wird oder fahrzeugseitig zur Anzeige bereitgestellt wird. Beispielsweise kann die Auswahleinrichtung Bestandteil eines logistischen Systems, zum Beispiel eines Betriebshofes mit mehreren Laderampen oder dergleichen, sein, das die entsprechenden Informationen an die Übertragungseinrichtung und/oder die Empfängereinheit und/oder die Anzeigeeinrichtung liefert. Hierdurch lässt sich durch Auswahl der jeweils geeigneten Kamera ein optimiertes Anfahren an ein relevantes Hindernis bei mehreren vorhandenen Hindernissen bewerkstelligen. Es besteht somit auch hier bei dieser Variante die Möglichkeit, dass dem Fahrer, jeweils individuell angepasst an die jeweilige Anfahrsituation, dasjenige Kamerabild angezeigt wird, gegebenenfalls auch mehrere Bilder gleichzeitig angezeigt werden, die die Annäherung mit dem Nutzfahrzeug in optimierter Weise ermöglichen. Auch hier können somit pro Hindernis grundsätzlich auch wiederum mehrere Kameras vorgesehen sein, die die Anzeige der Umgebungsbedingungen mitsamt dem sich annähernden Fahrzeug aus unterschiedlichen Blickwinkeln zeigen, so dass sich der Fahrer dann auch in diesem Fall mehrere Bilder gleichzeitig anzeigen lassen kann oder schnell zwischen den einzelnen Bildern hin- und herschalten.

Gemäß einer besonders bevorzugten Ausgestaltung dieser Verfahrensführung wird vorgeschlagen, dem Fahrer des Nutzfahrzeuges mittels der Empfängereinheit oder der mit der Empfängereinheit gekoppelten Anzeigeeinrichtung eine die unterschiedlichen Kamerapositionen anzeigende Kamerapositions-Information zur Auswahl wenigstens einer Kamera zu übermitteln, aus denen dann der Fahrer, vorzugsweise manuell durch Antippen oder durch Betätigung eines Bedienelementes, die wenigstens eine Kamera auswählt, deren Bild zur Anzeige gebracht werden soll. Der Fahrer kann somit mit einer derartigen Verfahrensführung die ihm für die jeweilige Anfahrsituation geeignete Kamera zur Bildwiedergabe auf einfache Weise auswählen. Alternativ dazu kann gemäß einer weiteren besonders bevorzugten Ausführungsvariante vorgesehen sein, dass die wenigstens eine Kamera, deren Bild angezeigt werden soll, selbsttätig von einer Anzeigeeinrichtung, zum Beispiel einer externen oder fahrzeugseitigen Auswahleinrichtung, in Abhängigkeit von definierten vorgegebenen Auswahlparametern ausgewählt wird. Eine derartige Auswahleinrichtung kann zum Beispiel mit der Übertragungseinrichtung und/oder mit der Empfängereinheit gekoppelt sein oder aber auch Bestandteil derselben bilden. Ebenso kann eine derartige Auswahleinrichtung auch in andere fahrzeugseitige Systeme integriert sein, zum Beispiel in einen Bordcomputer oder dergleichen. Mit einer derartigen selbsttätigen Auswahl der wenigstens einen Kamera wird somit auf besonders einfache Art und Weise ohne Eingriff und damit gegebenenfalls Ablenkung des Fahrers stets diejenige wenigstens eine Kamera ausgewählt, deren Bild zur optimalen Darstellung der Anfahrsituation am geeignetsten ist.

Beispielsweise kann die Auswahleinrichtung wenigstes auf der Basis der erfassten oder bekannten Hindernis- und/oder Kamerapositionsdaten und der, vorzugsweise durch ein satellitengestütztes Ortungssystem, ermittelten, Fahrzeugpositionsdaten diejenige wenigstens eine Kamera auswählen, deren Bild zur Anzeige gebracht werden soll. So kann zum Beispiel auf der Basis der Fahrzeugpositionsdaten aus zum Beispiel einem Satellitenortungssystem von der Auswahleinrichtung festgelegt werden, zum Beispiel durch einen Vergleich der Kamerapositionsdaten und/oder der Hindernispositionsdaten, welche Kamera am geeignetsten erscheint, um dem Fahrer die Anfahrsituation in übersichtlicher Weise darzustellen. Hierzu kann die Auswahleinrichtung zum Beispiel die Nähe der jeweiligen Kameras zu dem sich annähernden Fahrzeug erfassen und/oder bewerten. Ebenso können diese Auswahlkriterien aber auch bereits vorgegeben sein und in einer von der Auswahleinrichtung abgefragten bzw. angesteuerten Datenbank ausgelesen werden. Eine derartige Verfahrensführung erlaubt somit eine einfache, optimierte Auswahl der geeigneten Umgebungsbilder durch Einbeziehung der regelmäßig ohnehin vorhandenen Fahrzeugpositionsdaten, zum Beispiel über ein Satellitennavigationssystem oder ein Mauterfassungssystem mit Fahrzeugortung oder dergleichen.

Alternativ oder zusätzlich dazu kann die Auswahleinrichtung diejenige wenigstens eine Kamera, deren Bild angezeigt werden soll, anhand eines kameraspezifischen Identifikationscodes auswählen, der von der jeweiligen Kamera ausgesendet und von der Empfängereinheit und/oder der Auswahleinrichtung erfasst und mit einem vorgegebenen Vergleichscode verglichen wird, wobei bei übereinstimmenden Codes das Bild der zugehörigen wenigstens einem Kamera zur Anzeige gebracht wird. Dieser Code kann zum Beispiel eine vorgegebene Nummer eines anzufahrenden Hindernisses, zum Beispiel einer Laderampe, einer Erntemaschine oder dergleichen sein. Alternativ dazu können dies aber ebenso gut die Ortskoordinaten, zum Beispiel die Galileo- oder GPS-Koordinaten der jeweiligen Kamera selbst sein.

Gemäß einer weiteren besonders bevorzugten Ausgestaltung kann die Übertragungseinrichtung und/oder die Empfängereinheit eine Bildauswertesoftware umfassen, mittels der die von den Kameras erfassten Bilder ausgewertet und auf sich im Annäherungsbereich zum Hindernis befindliche Gegenstände und/oder Personen untersucht wird, wobei bei einem positiven Befund ein Warnsignal ausgegeben und/oder das Nutzfahrzeug gestoppt wird. Das Warnsignal kann dabei optisch und/oder akustisch und/oder haptisch ausgegeben werden, wobei zum Beispiel in Verbindung mit einer optischen Warnung bzw. einem optischen Warnsignal auch eine Markierung bzw. Darstellung von Objekten und/oder Bereichen im angezeigten Kamerabild erfolgen kann.

Gemäß einer ersten konkreten Ausgestaltung kann die Übertragungseinrichtung Bestandteil eines lokalen Funknetzes, zum Beispiel eines WLAN sein, das einen Hot-Spot definiert, in dem die Empfängereinheit des Nutzfahrzeuges eine drahtlose Kommunikation selbsttätig oder nach Eingabe eines Identifikationscodes mit der Übertragungseinrichtung aufbaut. Das heißt mit anderen Worten, dass die Empfängereinheit im Fahrzeug den Hot-Spot erkennt, wenn es in dessen Senderreichweite kommt und sich bei Bedarf automatisch verbinden kann oder es dem Fahrer signalisiert, dass er eine Verbindung aktivieren kann. Eine diesbezüglich komfortablere Systemausführung kann vorsehen, dass die aktuelle Fahrzeugposition mittels Satellitenortung bestimmt wird und dass die Empfängereinheit im Fahrzeug automatisch einen Hot-Spot mit einer vom Fahrer favorisierten Kamera auswählt und deren Bild anzeigt oder, dass die Empfängereinheit automatisch eine vorher im Zusammenhang mit einem anderen System festgelegte Kamera auswählt, wobei die Anzeige hier gekoppelt sein kann mit weiteren Signalzuständen, zum Beispiel dem Einlegen eines Rückwärtsgangs.

Die Empfängereinheit und/oder die Auswahl- und/oder Anzeigeeinrichtung kann bzw. können auch durch ein fahrzeugseitig fest installiertes Gerät oder durch ein mobiles Endgerät gebildet sein, das über eine WLAN- und/oder eine Mobilfunk-Schnittstelle für mobile Internetanwendungen verfügt. In diesem Zusammenhang kann dann vorgesehen sein, dass die fahrzeugseitige Empfängereinheit und/oder die fahrzeugseitige Auswahl- und/oder Anzeigeeinrichtung über ein satellitengestütztes Ortungssystem verfügt bzw. verfügen. Weiter kann bzw. können diese mit einem solchen gekoppelt sein, und zwar dergestalt, dass die in der Umgebung der Empfängereinheit und/oder der Auswahl- und/oder Anzeigeeinrichtung und damit des Nutzfahrzeuges verfügbaren Webcams als Kameras über WLAN und/oder durch Zugriff auf eine Internetverbindung, auf der die Webcams mittels ihrer geodätischen Ortskoordinaten identifizierbar sind, erfasst und mittels der Anzeigeeinrichtung zur manuellen Auswahl wenigstens einer Webcam angezeigt werden oder selbsttätig das Kamerabild wenigstens einer Webcam in Abhängigkeit von definierten, vorgegebenen Auswahlparametern zur Anzeige gebracht wird.

Für die Auswahl des anzuzeigenden Kamerabildes können vom Anwender Favoriten gespeichert werden, zum Beispiel dergestalt, dass die automatische Auswahl anhand zusätzlicher Kriterien erfolgt, die vom Anwender definiert werden. Die automatische Auswahl kann zudem anhand zusätzlicher Kriterien erfolgen, die von einem weiteren System bestimmt werden, zum Beispiel von einem logistischen System, das auf dem festen oder mobilen Endgerät läuft oder als externes System Daten an das Festgerät bzw. mobile Endgerät liefert. Besonders bevorzugt kann hier somit zusätzlich nach Auswahl der jeweils gewünschten Kamerabilder auch das Kamerabild selbst direkt auf dem zum Beispiel mobilen Endgerät dargestellt werden, so dass gegebenenfalls überhaupt keine Fahrzeuginstallation erforderlich ist.

Alternativ kann auch das Bild der nächstgelegenen Webcam automatisch angezeigt werden. Damit während der Fahrt nicht unnötig Webcams zur Auswahl dargestellt werden oder automatisch angezeigt werden, kann diese Funktion oberhalb einer definierten Geschwindigkeit deaktiviert werden oder auf eine vom Fahrer bzw. vom Systemkonfigurator, zum Beispiel dem Fuhrunternehmer, definierbare Region eingeschränkt werden. Ferner kann in einer solchen Datenbank oder in einer weiteren Datenbank definiert sein, welche Webcams grundsätzlich für den Fahrer interessant sind bzw. welche er favorisiert. Dazu kann sich der Fahrer in einer Umgebung die verfügbaren Webcams anzeigen lassen und jene festlegen, die ihm zukünftig zur Auswahl angezeigt werden sollen oder die automatisch angezeigt werden sollen.

Für sämtliche Bildübertragungen gilt generell, dass die Aktualisierungsrate, mit der neue Bilder übertragen werden, vorzugsweise so hoch ist, dass sich annähernd flüssige Bewegungsbilder ergeben.

Wie bereits zuvor angedeutet, kann generell vorgesehen sein, dass ein Kamerabild nur mit einem berechtigten Zugang angezeigt wird. Dazu kann, zum Beispiel in Verbindung mit einem Kamera-Hot-Spot, ein Zugangscode definiert werden, dessen Übertragung Voraussetzung für die Hot-Spot-Einwahl bzw. für die Bildübertragung ist. Ein Passwort zur Freischaltung eines Kamerabildes in einem Fahrzeug kann bei fest im Fahrzeug verbauten Systemen zum Beispiel die Fahrzeugidentifikationsnummer sein, die zum Beispiel für einen Verbindungsaufbau automatisch übertragen wird, so dass die erforderliche Freischaltung automatisch abläuft.

Ferner wird noch eine geeignete Vorrichtung zur Durchführung des erfindungsgemäßen Verfahrens beansprucht, insbesondere ein Nutzfahrzeug mit einer Empfängereinheit zur Erfassung von Bilddaten einer Übertragungseinrichtung zur Durchführung eines erfindungsgemäßen Verfahrens. Die sich hiermit ergebenden Vorteile wurden bereits zuvor in Verbindung mit der ausführlichen Erläuterung der erfindungsgemäßen Verfahrensführung wiedergegeben. Insofern wird auf die zuvor gemachten Ausführungen verwiesen.

Die Erfindung wird nachfolgend anhand einer Zeichnung näher erläutert.

Es zeigen:
- Fig. 1: schematisch eine Draufsicht auf ein Hindernis mitsamt einem sich an das Hindernis annähernden Nutzfahrzeug,
- Fig. 2: schematisch eine Draufsicht in Richtung des Pfeils A der Fig. 1,
- Fig. 3: schematisch ein sich einem Hot-Spot annäherndes Fahrzeug, und
- Fig. 4: schematisch ein weiteres Ausführungsbeispiel mit einem sich an mehrere, hier beispielhaft durch Laderampen gebildete Hindernisse annähernden Nutzfahrzeug.

Wie dies insbesondere aus den Fig. 1 und 2 entnommen werden kann, ist hier als Hindernis 1 ein schluchtartiger Anfahrbereich 2 an eine Laderampe 3 gezeigt, wobei sich, wie dies aus der Zusammenschau der Fig. 1 und 2 ersichtlich ist, beabstandet voneinander und verteilt entlang des schluchtartigen Anfangfahrbereichs 2 mehrere Kameras 4 bis 9 befinden, die hier lediglich schematisch und beispielhaft dargestellt und angeordnet sind. Diese Kameras befinden sich (Fig. 2) geodätisch oberhalb des hier lediglich äußerst schematisch dargestellten Nutzfahrzeuges 10, das sich im Rückwärtsgang an die Laderampe 3 annähern muss.

Jede der Kameras 4 bis 9 ist mittels einer Übertragungseinrichtung signaltechnisch bzw. bildübertragend gekoppelt, mittels welcher Übertragungseinrichtung 11 die Kamerabilder der Kameras 4 bis 9 selektiv an eine im Nutzfahrzeug 10 angeordnete Empfängereinheit 12 übertragen und dort zur Anzeige gebracht werden können. Die Übertragung der Bilddaten ist in der Fig. 1 und in der Fig. 2 durch den Pfeil 13 schematisch dargestellt.

Weiter können parallel von der Empfängereinheit 12 bzw. von einem Navigationsgerät des Nutzfahrzeuges 10 auch Ortskoordinaten des Nutzfahrzeuges an die Übertragungseinrichtung 11 bzw. ein mit der Übertragungseinrichtung 11 gekoppeltes Ortskoordinaten-Empfangssystem übertragen werden, was in der Fig. 1 und 2 lediglich äußerst schematisch durch den Pfeil 14 dargestellt ist.

Auf der Basis dieser zum Beispiel Galileo- bzw. GPS-Daten 14 kann zum Beispiel eine in die Übertragungseinrichtung 11 integrierte bzw. mit der Übertragungseinrichtung 11 gekoppelte Auswahleinrichtung 15 auswählen, welches wenigstens eine Kamerabild der Kameras 4 bis 9 dem Fahrer im Nutzfahrzeug mittels der Anzeigeeinrichtung 16 zur Anzeige gebracht wird. Für besonders enge Anfahrszenarien besteht jedoch das Problem, dass die selbsttätige ortskoordinatenbasierte Auswahl der wenigstens einen Kamera aufgrund der Unschärfe der übermittelten Ortskoordinaten nur eingeschränkt bzw. gegebenenfalls auch gar nicht möglich ist, so dass in solchen Fällen die vorhandenen Kameras dem Fahrer mittels einer Anzeigeeinrichtung angezeigt werden und der Fahrer sodann, zum Beispiel manuell oder durch Sprachbefehl, die jeweils gewünschte wenigstens eine Kamera auswählt, deren Bild er angezeigt haben will. Beispielsweise können dies, in Verbindung mit der in der Fig. 1 lediglich schematisch und beispielhaft dargestellten Anfahrsituation zu Beginn des Einfahrens in den schluchtartigen Anfahrbereich 2, die Bilder der Kamera 4 und/oder der Kamera 7 sein. Im weiteren Verlauf des Einfahrens in Richtung des Pfeils 17 in der Fig. 1 können dann zum Beispiel die Bilder der Kamera 5 und/oder der Kamera 8 hinzugenommen werden sowie gegebenenfalls auch die Bilder der Kamera 4 und/oder der Kamera 7 wieder ausgeblendet werden. Sobald sich das Nutzfahrzeug 10 immer näher an die Laderampe 3 annähert, wie dies in der Fig. 1 strichliert dargestellt ist, können dann die Kamerabilder der Kamera 9 und/oder der Kamera 6 zur Anzeige gebracht werden bzw. gegebenenfalls auch die Bilder der Kamera 5 und/oder der Kamera 8 wieder ausgeblendet werden.

Durch die insbesondere aus der Fig. 2 ersichtliche Anordnung der Kameras 4 bis 9 oberhalb des Nutzfahrzeugs 10 wird auf einfache Weise sichergestellt, dass das jeweils ausgewählte Kamerabild eine solche perspektivische Aufnahme der Hindernisumgebung mitsamt dem sich annähernden Nutzfahrzeug 10 bildtechnisch wiedergibt, die dem Fahrer die bestmögliche Darstellung der Gesamt-Anfahrsituation ermöglicht.

An dieser Stelle sei ausdrücklich erwähnt, dass grundsätzlich auch weniger oder mehr Kameras vorgesehen sein können, zum Beispiel auch nur eine einzige Kamera, wie zum Beispiel die Kamera 9, um die Hindernisumgebung darzustellen. In diesem Fall ist dann keine Auswahlmöglichkeit zwischen mehreren unterschiedlichen Bildern zur Anfahrt dieses Hindernisses möglich, so dass sicherzustellen ist, dass die Kamera geeignet angeordnet ist, um den gesamten Hindernisbereich mitsamt sich annährendem Nutzfahrzeug 10 abzubilden. Gegebenenfalls kann hier dann vorgesehen sein, dass die Kamera schwenkbar am Hindernis angelenkt ist und vom Fahrer nach Herstellen der Kommunikationsverbindung zwischen der Übertragungseinrichtung 11 und der Empfängereinheit 12 per Fernsteuerung verstellt bzw. verschwenkt und positionsgenau ausgerichtet werden kann. Hierzu wäre dann kameraseitig eine entsprechende Schwenksignal-Empfängereinheit vorzusehen bzw. wenigstens mit der Kamera zu koppeln. Die Ansteuerung kann vom Fahrzeug aus durch den Fahrer zum Beispiel über ein entsprechend fahrzeugseitig als Festgerät oder mobiles Gerät vorhandenes Funk- bzw. Sendegerät vorgenommen werden, zum Beispiel über ein mobiles Endgerät wie es zuvor im allgemeinen Teil der Beschreibung beschrieben worden ist. Ein konkretes Ausführungsbeispiel hierfür zeigt die nachfolgend näher erläuterte Fig. 4: Wie dies aus der Fig. 4 ersichtlich ist, die eine weitere Hindernissituation mit mehreren voneinander beabstandeten Laderampen 3 in einer schematischen Draufsicht zeigt, kann jeder der einzelnen voneinander beabstandeten Laderampen 3 eine Kamera 18a, 18b, 18 c zugeordnet sein, die, zum Beispiel schwenkbar (wie zuvor ausgeführt), so oberhalb der jeweiligen Laderampe 3 angeordnet sind, dass diese ein wenigstens zweidimensionales Umgebungsbild der jeweiligen Laderampe 3 mitsamt dem sich daran annähernden Nutzfahrzeug 10 aufnehmen kann. Nähert sich nunmehr das Nutzfahrzeug 10 an die konkret anzufahrende Laderampe 3 an, hier zum Beispiel die in der Bildebene der Fig. 4 linke Laderampe 3, kann dem Fahrer durch Auswertung der Ortskoordinaten 14 des Nutzfahrzeuges 10 und/oder der Ortskoordinaten der Kameras 18a, 18b und 18c mittels der hier beispielhaft in die Übertragungseinrichtung 11 integrierten Auswahleinrichtung 15 und/oder durch Kopplung mit einem logistischen System der Laderampen-Verwaltungseinheit das Umgebungsbild der richtigen Kamera, hier der Kamera 18a, angezeigt werden. Diese Auswahl der richtigen Kamera und/oder diese Anzeige des richtigen Kamerabildes erfolgt bevorzugt selbsttätig, zum Beispiel durch eine in die Empfängereinheit 12 und/oder in die Übertragungseinrichtung 11 integrierte bzw. mit der Empfängereinheit 12 und/oder der Übertragungseinrichtung 11 gekoppelte Auswerte- und/oder Auswahleinrichtung, wobei grundsätzlich auch vorgesehen sein kann, dass dem Fahrer die richtige Kamera zur Auswahl angezeigt wird und er dann die Anzeige des Kamerabildes manuell bzw. durch Sprachbefehl oder dergleichen selbst bestimmt.

Die Übertragungseinrichtung 11 und/oder die Empfängereinheit 12 können zudem eine Bildauswertesoftware aufweisen, mittels der die von den Kameras erfassten Bilder ausgewertet und auf sich im Annäherungsbereich zu einem Hindernis befindliche Gegenstände und/oder Personen untersucht wird, wie dies in der Fig. 2 lediglich äußerst schematisch und strichliert durch die Person 18 dargestellt ist. Ergibt die Bildauswertung, dass sich eine Person 18 im Anfahrbereich befindet, wird bevorzugt fahrzeugseitig ein Warnsignal ausgegeben bzw. das Nutzfahrzeug 10 gestoppt. Das Warnsignal kann dabei zum Beispiel optisch, akustisch und/oder haptisch ausgegeben werden.

Wie dies insbesondere aus der Fig. 3 hervorgeht, bildet die Übertragungseinrichtung 11 Bestandteile eines lokalen Funknetzes (WLAN), das einen hier durch mehrere konzentrische Kreise dargestellten Hot-Spot definiert, in dem eine Empfängereinheit 12 des Nutzfahrzeuges 10 eine drahtlose Kommunikation selbsttätig oder nach Eingabe eines Identifikationscodes mit der Übertragungseinrichtung 11 aufbaut. Wie in der Fig. 3 dargestellt, findet in der Position I des Nutzfahrzeuges 10 noch keine drahtlose Verbindung zwischen der Empfängereinheit 12 des Nutzfahrzeuges und der Übertragungseinrichtung 11 statt, da sich das Nutzfahrzeug 10 noch außerhalb des Sendebereichs der Übertragungseinrichtung 11 befindet. Sobald das Nutzfahrzeug 10 jedoch, wie in der Fig. 3 schematisch durch die Bezugsziffer II dargestellt, in den Sendebereich der Übertragungseinrichtung 11 eindringt, kann die Empfängereinheit 12 eine drahtlose Funkverbindung zu der Übertragungseinrichtung 11 aufbauen und dementsprechend die Annäherung des Nutzfahrzeugs 10 an den schluchtartigen Anfahrbereich 2 bzw. die dortige Laderampe 3 entsprechend überwacht durch die Kameras erfolgen. Wie bereits zuvor erwähnt, kann die Verbindung der Empfängereinheit 12 mit der Übertragungseinrichtung 11 selbsttätig durch drahtlose Kommunikation erfolgen oder aber auch erst nach einer manuellen Eingabe eines Identifikationscodes mit der Übertragungseinrichtung 11 aufgebaut werden.

Das in Verbindung mit der Fig. 3 Dargestellte kann im übertragenen Sinne auch analog für die Ausführungsform der Fig. 4 gelten bzw. für eine Ausführungsform gelten, bei der die Übertragungseinrichtung die von den Kameras erfassten Bilder zu einem Internet-Server übermitteln, von dem die Bilddaten mittels der Empfängereinheit abrufbar sind, sobald die Empfängereinheit eine Internetverbindung aufgebaut hat. Die fahrzeugseitige Empfängereinheit und/oder die fahrzeugseitige Anzeigeeinrichtung kann ferner zum Beispiel durch ein fahrzeugseitig fest installiertes Gerät oder durch ein mobiles Endgerät gebildet sein, das über eine entsprechende WLAN- und/oder eine Mobilfunk-Schnittstelle für mobile Internetanwendungen verfügt.

## Patentansprüche

1. Verfahren zur bildlichen Erfassung und Visualisierung von Umgebungsbedingungen an wenigstens einem von einem Nutzfahrzeug (10), insbesondere von einem Lastkraftwagen und/oder von einem Bus, anzufahrenden Hindernis (1), bei dem an dem wenigstens einen Hindernis (1) eine Bilderfassungseinrichtung angebracht ist, mittels der nutzfahrzeugspezifische Daten des sich an das wenigstens eine Hindernis (1) annähernden Nutzfahrzeuges (10) bildlich erfasst und mittels einer Übertragungseinrichtung (11) drahtlos an eine nutzfahrzeugseitige Empfängereinheit (12) übertragen und mittels einer Anzeigeeinrichtung (16) zur Anzeige gebracht werden, wobei die Bilderfassungseinrichtung durch wenigstens eine Kamera (4 bis 9; 18a, 18b, 18c) gebildet ist, die so an dem wenigstens einen Hindernis (1) angebracht ist, dass diese ein Bild der Hindernisumgebung mitsamt dem sich an das wenigstens eine Hindernis (1) annähernden Nutzfahrzeug (10) aufnimmt, wobei dieses Bild in Echtzeit an die Empfängereinheit (12) übertragen und von der Anzeigeeinrichtung (16) angezeigt wird; wobei die Bilderfassungseinrichtung durch mehrere voneinander beabstandete Kameras (4 bis 9) gebildet ist, die die Hindernisumgebung mitsamt dem sich an das wenigstens eine Hindernis (1) annähernden Fahrzeug (10) aus unterschiedlichen Blickwinkeln aufnehmen, wobei von der Übertragungseinrichtung (11) und/oder von der Empfängereinheit (12) und/oder von einer mittels der Übertragungseinrichtung (11) und/oder der Empfängereinheit (12) gekoppelten Auswahl- und/oder Anzeigeeinrichtung (15, 16) wenigstens eine Kamera (4 bis 9) ausgewählt wird, deren Bild fahrzeugseitig zur Anzeige gebracht wird oder fahrzeugseitig zur Anzeige bereitgestellt wird, **dadurch gekennzeichnet, dass** die Übertragungseinrichtung (11) Bestandteil eines lokalen Funknetzes (WLAN) ist, das einen Hot-Spot definiert, in dem die Empfängereinheit (12) des Nutzfahrzeuges (10) eine drahtlose Kommunikation selbsttätig oder nach Eingabe eines identifikationscodes mit der Übertragungseinrichtung (11) aufbaut.

2. Verfahren nach Anspruch 1, **dadurch gekennzeichnet, dass** die Datenübertragung zwischen der Übertragungseinrichtung (11) und der nutzfahrzeugseitigen Empfängereinheit (12) aktiviert wird, wenn sich die nutzfahrzeugseitige Empfängereinheit (12) in einem definierten Übertragungs- und/oder Sendebereich der Übertragungseinrichtung (11) befindet oder diesen erreicht.

3. Verfahren nach einem der vorhergehenden Ansprüche, **dadurch gekennzeichnet,**
**dass** die Bilderfassungseinrichtung durch jeweils wenigstens eine Kamera (18a, 18b, 18c), bevorzugt durch jeweils eine einzige Kamera (18a, 18b, 18c), an mehreren voneinander beabstandeten Hindernissen (3) gebildet ist,
**dass** die jedem der einzelnen Hindernisse (3) zugeordnete wenigstens eine Kamera (18a, 18b, 18c) die jeweilige Hindernisumgebung mitsamt dem sich an das Hindernis (1) annähernden Fahrzeug (10) aufnimmt, und
**dass** von der Übertragungseinrichtung (11) und/oder von der Empfängereinheit (12) und/oder von einer mittels der Übertragungseinrichtung (11) und/oder der Empfängereinheit (12) gekoppelten Auswahl- und/oder Anzeigeeinrichtung (15, 16) wenigstens eine Kamera (18a, 18b, 18c) ausgewählt wird, deren Bild fahrzeugseitig zur Anzeige gebracht wird oder fahrzeugseitig zur Anzeige bereitgestellt wird.

4. Verfahren nach einem der vorhergehenden Ansprüche, **dadurch gekennzeichnet, dass** dem Fahrer des Nutzfahrzeuges (10) mittels der Empfängereinheit (12) oder mittels der mit der Empfängereinheit (12) gekoppelten Anzeigeeinrichtung (16) eine die unterschiedlichen Kamerapositionen anzeigende Kamerapositions-Information zur Auswahl wenigstens einer Kamera (4 bis 9; 18a, 18b, 18c) übermittelt wird.

5. Verfahren nach einem der Ansprüche 1 bis 3, **dadurch gekennzeichnet, dass** die wenigstens eine Kamera (4 bis 9; 18a, 18b, 18c), deren Bild angezeigt werden soll, selbsttätig von einer Auswahleinrichtung (15), vorzugsweise von einer mit der Übertragungseinrichtung (11) und/oder der Empfängereinheit (12) gekoppelten oder Bestandteil derselben bildenden Auswahleinrichtung (15), in Abhängigkeit von definierten, vorgegebenen Auswahlparametern ausgewählt wird.

6. Verfahren nach Anspruch 5, **dadurch gekennzeichnet, dass** die Auswahleinrichtung (15) wenigstens auf der Basis der erfassten oder bekannten Hindernis- und/oder Kamerapositionsdaten und der, vorzugsweise durch ein satellitengestütztes Ortungssystem ermittelten, Fahrzeugpositionsdaten diejenige wenigstens eine Kamera (4 bis 9; 18a, 18b, 18c) auswählt, deren Bild zur Anzeige gebracht werden soll.

7. Verfahren nach Anspruch 5 oder 6, **dadurch gekennzeichnet, dass** die Auswahleinrichtung (15) diejenige wenigstens eine Kamera (4 bis 9; 18a, 18b, 18c), deren Bild angezeigt werden soll, anhand eines kameraspezifischen Identifikationscodes auswählt, der von der Empfängereinheit (12) und/oder der Auswahleinrichtung (15) erfasst und mit einem vorgegebenen Vergleichscode verglichen wird, wobei bei übereinstimmenden Codes das Bild der zugehörigen Kamera (4 bis 9; 18a, 18b, 18c) zur Anzeige gebracht wird.

8. Verfahren nach einem der vorhergehenden Ansprüche, **dadurch gekennzeichnet, dass** die Übertragungseinrichtung (11) und/oder die Empfängereinheit (12) eine Bildauswertesoftware umfasst, mittels der das von der wenigstens einen Kamera (4 bis 9; 18a, 18b, 18c) erfasste Bild ausgewertet und auf sich im Annäherungsbereich zum Hindernis (1) befindliche Gegenstände und/oder Personen (18) untersucht wird, wobei bei positivem Befund ein Warnsignal ausgegeben und/oder das Nutzfahrzeug (10) gestoppt wird.

9. Verfahren nach einem der vorhergehenden Ansprüche, **dadurch gekennzeichnet, dass** das von der wenigstens einen Kamera (4 bis 9; 18a, 18b, 18c) erfasste Bild mittels der Übertragungseinrichtung (11) zu einem Internet-Server übermittelt wird, von dem die Bilddaten mittels der Empfängereinheit (12) abrufbar sind, sobald die Empfängereinheit (12) eine Internetverbindung aufgebaut hat.

10. Verfahren nach einem der vorhergehenden Ansprüche, **dadurch gekennzeichnet, dass** die fahrzeugseitige Empfängereinheit (12) und/oder eine Auswahl- und/oder Anzeigeeinrichtung (15, 16) durch ein fahrzeugseitig fest installiertes Gerät oder durch ein mobiles Endgerät gebildet ist, das über eine WLAN- und/oder eine Mobilfunk-Schnittstelle für mobile Internetanwendungen verfügt.

11. Verfahren nach Anspruch 10, **dadurch gekennzeichnet, dass** die fahrzeugseitige Empfängereinheit (12) und/oder die Auswahl- und/oder Anzeigeeinrichtung (15, 16) über ein satellitengestütztes Ortungssystem verfügen oder mit einem solchen koppelbar sind dergestalt, dass die in der Umgebung der Empfängereinheit (12) und/oder der Auswahl- und/oder Anzeigeeinrichtung (15, 16) und damit des Nutzfahrzeuges (10) verfügbaren Webcams über WLAN und/oder durch Zugriff auf eine Internetverbindung, auf der die Webcams mittels ihrer geodätischen Ortskoordination identifizierbar sind, erfasst und mittels der Anzeigeeinrichtung (16) zur manuellen Auswahl wenigstens einer Webcam angezeigt werden oder selbsttätig das Kamerabild wenigstens einer Webcam in Abhängigkeit von definierten, vorgegebenen Auswahlparametern zur Anzeige gebracht wird.

12. Verfahren nach einem der vorhergehenden Ansprüche, **dadurch gekennzeichnet, dass** die wenigstens eine Kamera (4 bis 9; 18a, 18b, 18c) dergestalt am wenigstens einen Hindernis (1), bevorzugt oberhalb des Nutzfahrzeuges (10), angebracht ist, dass das wenigstens eine Hindernis mitsamt dem sich daran annähernden Nutzfahrzeug mittels der wenigstens einen Kamera (4 bis 9; 18a, 18b, 18c) aus der Vogelperspektive oder in einer Draufsicht aufgenommen wird.

13. Vorrichtung zur Durchführung eines Verfahrens nach einem der vorhergehenden Verfahrensansprüche, insbesondere Nutzfahrzeug (10) mit einer Empfängereinheit (12) zur Erfassung von Bilddaten einer Übertragungseinrichtung (11) zur Durchführung eines Verfahrens nach einem der vorhergehenden Verfahrensansprüche.

## Claims

1. Method for capturing and displaying images of surroundings conditions at at least one obstacle (1) which is to be approached by a utility vehicle (10), in particular a lorry and/or a bus, in which method an image-capturing device is mounted on the at least one obstacle (1), by means of which utility-vehicle-specific data on the utility vehicle (10) which is approaching the at least one obstacle (1) are captured graphically and transmitted by means of a transmission device (11) in a wireless fashion to a utility-vehicle-side receiver unit (12) and displayed by means of a display device (16), wherein the image-capturing device is formed by at least one camera (4 to 9; 18a, 18b, 18c) which is mounted on the at least one obstacle (1) in such a way that said image-capturing device records an image of the surroundings of the obstacle together with the utility vehicle (10) which is approaching the at least one obstacle (1), wherein this image is transmitted in real time to the receiver unit (12) and displayed by the display device (16); wherein the image-capturing device is formed by a plurality of cameras (4 to 9) which are spaced apart from one another and which record the surroundings of the obstacle, together with the vehicle (10) which is approaching the at least one obstacle (1), from different viewing angles, wherein at least one camera (4 to 9), whose image is displayed on the vehicle side or made available for display on the vehicle side, is selected by the transmission device (11) and/or by the receiver unit (12) and/or by a selection and/or display device (15, 16) which is coupled by means of the transmission device (11) and/or the receiver unit (12), **characterized in that** the transmission device (11) is a component of a local radio network (WLAN) which defines a hotspot in which the receiver unit (12) of the utility vehicle (10) sets up a wireless communication with the transmission device (11) automatically or after the inputting of an identification code.

2. Method according to Claim 1, **characterized in that** the transmission of data between the transmission device (11) and the utility-vehicle-side receiver unit (12) is activated when the utility-vehicle-side receiver unit (12) is located in a defined transmission range of the transmission device (11) or reaches said transmission range.

3. Method according to one of the preceding claims, **characterized**
**in that** the image-capturing device is formed by in each case at least one camera (18a, 18b, 18c), preferably by in each case a single camera (18a, 18b, 18c), at a plurality of obstacles (3) which are spaced apart from one another,
**in that** the at least one camera (18a, 18b, 18c) which is assigned to each of the individual obstacles (3) records the respective surroundings of the obstacle together with the vehicle (10) which is approaching the obstacle (1), and
**in that** at least one camera (18a, 18b, 18c) whose image is displayed on the vehicle side or made available for display on the vehicle side, is selected by the transmission device (11) and/or by the receiver unit (12) and/or by a selection and/or display device (15, 16) which is coupled by means of the transmission device (11) and/or the receiver unit (12).

4. Method according to one of the preceding claims, **characterized in that** a camera position information item, which displays the different camera positions and is intended to be used for selecting at least one camera (4 to 9; 18a, 18b, 18c), is communicated to the driver of the utility vehicle (10) by means of the receiver unit (12) or by means of the display device (16) which is coupled to the receiver unit (12).

5. Method according to one of Claims 1 to 3, **characterized in that** the at least one camera (4 to 9; 18a, 18b, 18c) whose image is to be displayed is selected automatically by a selection device (15), preferably by a selection device (15) which is coupled to the transmission device (11) and/or the receiver unit (12) or forms a component thereof, as a function of defined, predefined selection parameters.

6. Method according to Claim 5, **characterized in that** the selection device (15) selects, at least on the basis of the captured or known obstacle position data and/or camera position data and the vehicle position data which is preferably determined by a satellite-supported locating system, the at least one camera (4 to 9; 18a, 18b, 18c) whose image is to be displayed.

7. Method according to Claim 5 or 6, **characterized in that** the selection device (15) selects the at least one camera (4 to 9; 18a, 18b, 18c) whose image is to be displayed, on the basis of a camera-specific identification code which is captured by the receiver unit (12) and/or the selection device (15) and compared with a predefined comparison code, wherein, when the code matches, the image of the associated camera (4 to 9; 18a, 18b, 18c) is displayed.

8. Method according to one of the preceding claims, **characterized in that** the transmission device (11) and/or the receiver unit (12) comprises image evaluation software by means of which the image which is captured by the at least one camera (4 to 9; 18a, 18b, 18c) is evaluated and is examined for objects and/or persons (18) which are located in the approach area to the obstacle (1), wherein in the case of a positive result a warning signal is output and/or the utility vehicle (10) is stopped.

9. Method according to one of the preceding claims, **characterized in that** the image which is captured by the at least one camera (4 to 9; 18a, 18b, 18c) is transferred by means of the transmission device (11) to an Internet server, from which the image data can be retrieved by means of the receiver unit (12) as soon as the receiver unit (12) has set up an Internet connection.

10. Method according to one of the preceding claims, **characterized in that** the vehicle-side receiver unit (12) and/or a selection and/or display device (15, 16) is formed by a unit which is permanently installed on the vehicle side or by a mobile terminal which has a WLAN interface and/or a mobile radio interface for mobile Internet applications.

11. Method according to Claim 10, **characterized in that** the vehicle-side receiver unit (12) and/or the selection and/or display device (15, 16) has/have a satellite-supported locating system or can be coupled to such a system in such a way that the webcams which are available in the surroundings of the receiver unit (12) and/or of the selection and/or display device (15, 16) and therefore of the utility vehicle (10) are captured by means of WLAN and/or by access to an Internet connection on which the webcams can be identified by means of their geodetic location coordination and are displayed by means of the display device (16) for the manual selection of at least one webcam, or the camera image of at least one webcam is automatically displayed as a function of defined, predefined selection parameters.

12. Method according to one of the preceding claims, **characterized in that** the at least one camera (4 to 9; 18a, 18b, 18c) is mounted on the at least one obstacle (1), preferably above the utility vehicle (10), in such a way that the at least one obstacle is recorded, together with the approaching utility vehicle, from the bird's eye view or in a plan view by means of the at least one camera (4 to 9; 18a, 18b, 18c).

13. Device for carrying out a method according to one of the preceding method claims, in particular utility vehicle (10) with a receiver unit (12) for capturing image data of a transmission device (12) for carrying out a method according to one of the preceding method claims.

## Revendications

1. Procédé de détection sous forme d'image et de visualisation de conditions ambiantes sur au moins un obstacle (1) devant être atteint par un véhicule utilitaire (10), notamment par un poids lourd et/ou par un bus, dans lequel un dispositif d'acquisition d'image est monté sur l'au moins un obstacle (1), au moyen duquel des données spécifiques de véhicule utilitaire pour le véhicule utilitaire (10) se rapprochant de l'au moins un obstacle (1) sont détectées sous forme d'image et sont transmises au moyen d'un dispositif de transmission (11) par liaison sans fil à une unité de réception côté véhicule utilitaire (12) et sont amenées à être affichées au moyen d'un dispositif d'affichage (16), dans lequel le dispositif d'acquisition d'image est formé par au moins une caméra (4 à 9 ; 18a, 18b, 18c) montée sur l'au moins un obstacle (1) de manière à acquérir une image de l'environnement de l'obstacle ainsi que le véhicule utilitaire (10) se rapprochant de l'au moins un obstacle (1), dans lequel ladite image est transmise en temps réel à l'unité de réception (12) et est affichée par le dispositif d'affichage (16) ; dans lequel le dispositif d'acquisition d'image est formé par plusieurs caméras espacées les unes des autres (4 à 9), qui acquièrent l'environnement de l'obstacle ainsi que le véhicule (10) se rapprochant de l'au moins un obstacle (1) depuis différents angles d'observation, dans lequel au moins une caméra (4 à 9) est sélectionnée par le dispositif de transmission (11) et/ou par l'unité de réception (12) et/ou par un dispositif de sélection et/ou d'affichage (15, 16) couplé au moyen du dispositif de transmission (11) et/ou de l'unité de réception (12), dont l'image est amenée à être affichée côté véhicule ou est fournie pour l'affichage côté véhicule, **caractérisé en ce que** le dispositif de transmission (11) fait partie d'un réseau local radio (WLAN) qui définit un point d'accès sans fil, dans lequel l'unité de réception (12) du véhicule utilitaire (10) établit au moyen du dispositif de transmission (11) une communication sans fil automatiquement ou après saisie d'un code d'identification.

2. Procédé selon la revendication 1, **caractérisé en ce que** la transmission de données entre le dispositif de transmission (11) et l'unité de réception côté véhicule utilitaire (12) est activée lorsque l'unité de réception côté véhicule utilitaire (12) se trouve dans une zone de transmission et/ou d'émission définie du dispositif de transmission (11) ou atteint celle-ci.

3. Procédé selon l'une quelconque des revendications précédentes, **caractérisé en ce que** le dispositif d'acquisition d'image est respectivement formé par au moins une caméra (18a, 18b, 18c), de préférence respectivement par une caméra unique (18a, 18b, 18c), sur plusieurs obstacles (3) espacés les uns des autres,
**en ce que** l'au moins une caméra (18a, 18b, 18c) associée à chacun des obstacles individuels (3) acquiert l'environnement respectif de l'obstacle ainsi que le véhicule (10) se rapprochant de l'obstacle (1), et
**en ce qu'**au moins une caméra (18a, 18b, 18c) est sélectionnée par le dispositif de transmission (11) et/ou par l'unité de réception (12) et/ou par un dispositif de sélection et/ou d'affichage (15, 16) couplé au moyen du dispositif de transmission (11) et/ou de l'unité de réception (12), dont l'image est amenée à être affichée côté véhicule ou est fournie pour l'affichage côté véhicule.

4. Procédé selon l'une quelconque des revendications précédentes, **caractérisé en ce qu'**une information de position de caméra indiquant les différentes positions de caméra est transmise au conducteur du véhicule utilitaire (10) au moyen de l'unité de réception (12) ou au moyen du dispositif d'affichage (16) couplé à l'unité de réception (12) pour la sélection d'au moins une caméra (4 à 9 ; 18a, 18b, 18c).

5. Procédé selon l'une quelconque des revendications 1 à 3, **caractérisé en ce que** l'au moins une caméra (4 à 9 ; 18a, 18b, 18c) dont l'image doit être affichée est automatiquement sélectionnée par un dispositif de sélection (15), de préférence par un dispositif de sélection (15) couplé au dispositif de transmission (11) et/ou à l'unité de réception (12) ou faisant partie celle-ci, en fonction de paramètres de sélection définis prédéterminés.

6. Procédé selon la revendication 5, **caractérisé en ce que** le dispositif de sélection (15) sélectionne, au moins sur la base des données de position d'obstacle et/ou de caméra détectées ou connues et des données de position de véhicule, de préférence déterminées par un système de positionnement par satellite, l'au moins une caméra (4 à 9 ; 18a, 18b, 18c) dont l'image doit être amenée à être affichée.

7. Procédé selon la revendication 5 ou 6, **caractérisé en ce que** le dispositif de sélection (15) sélectionne l'au moins une caméra (4 à 9 ; 18a, 18b, 18c) dont l'image doit être affichée, sur la base d'un code d'identification spécifique de caméra qui est détecté par l'unité de réception (12) et/ou par le dispositif de sélection (15) et est comparé à un code de comparaison prédéterminé, dans lequel, lors d'une concordance du code, l'image de la caméra associée (4 à 9 ; 18a, 18b, 18c) est amenée à être affichée.

8. Procédé selon l'une quelconque des revendications précédentes, **caractérisé en ce que** le dispositif de transmission (11) et/ou l'unité de réception (12) comprend un logiciel d'analyse d'image, au moyen duquel l'image détectée par l'au moins une caméra (4 à 9 ; 18a, 18b, 18c) est évaluée et est examinée pour déterminer si des objets et/ou des personnes (18) se trouvent dans la zone de rapprochement de l'obstacle (1), dans lequel, lors d'un résultat positif, un signal d'alarme est délivré et/ou le véhicule utilitaire (10) est arrêté.

9. Procédé selon l'une quelconque des revendications précédentes, **caractérisé en ce que** l'image détectée par l'au moins une caméra (4 à 9 ; 18a, 18b, 18c) est transmise au moyen du dispositif de transmission (11) à un serveur Internet, par lequel les données d'images peuvent être appelées au moyen de l'unité de réception (12), dès que l'unité de réception (12) a établi une liaison Internet.

10. Procédé selon l'une quelconque des revendications précédentes, **caractérisé en ce que** l'unité de réception côté véhicule (12) et/ou un dispositif de sélection et/ou d'affichage (151 16) est formé par un appareil installé de manière fixe côté véhicule ou par un terminal mobile qui comporte une interface WLAN et/ou radio mobile destinée à des applications Internet mobiles.

11. Procédé selon la revendication 10, **caractérisé en ce que** l'unité de réception côté véhicule (12) et/ou le dispositif de sélection et/ou d'affichage (15, 16) comportent un système de positionnement par satellite ou peuvent être couplés à un tel dispositif de manière à ce que les caméras Web pouvant être disponibles dans l'environnement de l'unité de réception (12) et/ou du dispositif de sélection et/ou d'affichage (15, 16) et par conséquent, du véhicule utilitaire (10), puissent être détectées par l'intermédiaire du WLAN et/ou par accès à une liaison Internet sur laquelle les caméras Web sont identifiées au moyen de leurs coordonnées géodésiques, et sont affichées au moyen du dispositif d'affichage (16) pour la sélection manuelle d'au moins une caméra Web, ou à ce que l'image de caméra d'au moins une caméra Web soit amenée à être affichée automatiquement en fonction de paramètres de sélection définis prédéterminés.

12. Procédé selon l'une quelconque des revendications précédentes, **caractérisé en ce que** l'au moins une caméra (4 à 9 ; 18a, 18b, 18c) est montée sur l'au moins un obstacle (1), de préférence au-dessus du véhicule utilitaire (10), de manière à ce que l'au moins un obstacle, ainsi que le véhicule utilitaire se rapprochant de celui-ci, soit acquis au moyen de l'au moins une caméra (4 à 9 ; 18a, 18b, 18c) depuis une perspective de vol d'oiseau ou en vue de dessus.

13. Dispositif destiné à mettre en oeuvre un procédé selon l'une quelconque des revendications de procédé précédentes, notamment un véhicule utilitaire (10) comportant une unité de réception (12) destinée à détecter des données d'image d'un dispositif de transmission (11) pour mettre en oeuvre un procédé selon l'une quelconque des revendications de procédé précédentes.
